# EUROPÄISCHE PATENTSCHRIFT

(11) **EP 2 721 588 B1**
(45) Veröffentlichungstag und Bekanntmachung des Hinweises auf die Patenterteilung: **11.09.2019**
(21) Anmeldenummer: 12730801.3
(22) Anmeldetag: 19.06.2012
(51) Int. Cl.: G07D 7/08, G01N 29/11, G01N 29/22

(54) **ULTRASCHALLSENSOR ZUR ERFASSUNG VON WERTDOKUMENTEN UND VERFAHREN ZUR HERSTELLUNG DESSELBEN**
ULTRASONIC SENSOR FOR DETECTING VALUABLE DOCUMENTS AND METHOD FOR PRODUCING SAID SENSOR
CAPTEUR À ULTRASONS DESTINÉ À DÉTECTER DES DOCUMENTS DE VALEUR ET SON PROCÉDÉ DE FABRICATION

(30) Priorität: 20.06.2011 DE 102011104981
(43) Veröffentlichungstag der Anmeldung: 23.04.2014
(73) Patentinhaber: Giesecke+Devrient Currency Technology GmbH, 81677 München (DE)
(72) Erfinder: MOOSLER, Hans-Uwe, 81929 München (DE); DICKLBERGER, Oskar, 81539 München (DE); LOHNER, Joseph, 81549 München (DE); HERMANN, Frank, 81673 München (DE)
(86) Internationale Anmeldenummer: PCT/EP2012/002583
(87) Internationale Veröffentlichungsnummer: WO 2012/175192

(56) Entgegenhaltungen:
- WO-A1-2007/017663
- DE-U1-202010 011 113

## Beschreibung

Die vorliegende Erfindung betrifft einen Ultraschallsensor zur Erfassung eines durch einen Erfassungsbereich des Ultraschallsensors transportierten Wertdokuments sowie ein Verfahren zur Herstellung eines solchen Ultraschallsensors.

Unter Wertdokumenten werden dabei blattförmige Gegenstände verstanden, die beispielsweise einen monetären Wert oder eine Berechtigung repräsentieren und daher nicht beliebig durch Unbefugte herstellbar sein sollen. Sie weisen daher nicht einfach herzustellende, insbesondere zu kopierende Merkmale auf, deren Vorhandsein ein Indiz für die Echtheit, d.h. die Herstellung durch eine dazu befugten Stelle, ist. Wichtige Beispiele für solche Wertdokumente sind Chipkarten, Coupons, Gutscheine, Schecks und insbesondere Banknoten.

Ultraschallsensoren der oben genannten Art können auf wenigstens zwei verschiedene Einsatzzwecke hin ausgebildet sein. Zum einen können sie zur ortsaufgelösten Erfassung von Ultraschalleigenschaften eines Wertdokuments ausgebildet sein; zum anderen aber zur Transportüberwachung, beispielsweise der Erkennung der Anwesenheit eines Wertdokuments in dem Erfassungsbereich und/oder des Eintreffens einer in Transportrichtung gesehen vorderen oder hinteren Kante des Wertdokuments, ausgebildet sein.

Bei einer typischen Anordnung stehen sich ein Ultraschallwandler, der Ultraschall abgibt und ein Ultraschallwandler, der Ultraschall empfängt gegenüber. Diese bilden eine Ultraschallstrecke zwischen sich.

Die Herstellung solcher Ultraschallsensoren und auch die Montage an bzw. in einer Wertdokumentbearbeitungseinrichtung ist mit einigem Aufwand verbunden, da die Ultraschallwandler aufeinander ausgerichtet befestigt und deren elektrische Anschlüsse mit Ansteuer- und Auswerteschaltungen verbunden werden müssen.

In DE 20 2010 011113 U1 ist ein Ultraschallsensor zur Erfassung von Objekten in einem Überwachungsbereich, mit einem Sensorgehäuse und einem Sender, der Ultraschallwellen emittiert, welche über eine erste Durchtrittsfläche des Sensorgehäuses in den Überwachungsbereich geführt sind, beschrieben. Der Empfänger empfängt Ultraschallwellen, die aus dem Überwachungsbereich kommend über eine zweite Durchtrittsfläche des Sensorgehäuses geführt sind. Eine Auswerteeinheit dient zur Generierung eines Objektfeststellungssignals in Abhängigkeit der Empfangssignale des Empfängers. Ein Blendenkörper ist in unterschiedlicher Einstellposition am Sensorgehäuse anbringbar. In den einzelnen Einstellpositionen sind unterschiedliche Blendenöffnungen des Blendenkörpers vor einer Durchtrittsfläche positioniert.

Der vorliegenden Erfindung liegt daher die Aufgabe zugrunde, einen Ultraschallsensor zur Erfassung eines durch einen Erfassungsbereich des Ultraschallsensors transportierten Wertdokuments bereitzustellen, der eine einfache Herstellung ermöglicht. Weiter soll ein Verfahrens zu dessen Herstellung angegeben werden.

Die Aufgabe wird gelöst durch einen Ultraschallsensor mit den Merkmalen des Anspruchs 1.

Die Aufgabe wird weiter gelöst durch ein Verfahren nach Anspruch 9.

Der Ultraschallsensor verfügt über den U-förmigen Schaltungsträger mit den beiden Schenkelabschnitten, zwischen denen hindurch ein Wertdokument zur Erfassung durch den Ultraschallsensor, genauer den an dem einen Schenkelabschnitt gehaltenen Ultraschallsender und den an dem anderen Schenkelabschnitt gehaltenen Ultraschallempfänger wenigstens teilweise hindurchtransportierbar ist. Der Ultraschallsender und der Ultraschallempfänger bilden somit eine Ultraschallstrecke, entlang derer Ultraschall von dem Ultraschallsender abgegeben und - bei Abwesenheit eines Wertdokuments - direkt zu dem Ultraschallempfänger gelangen kann.

Der Schaltungsträger kann, bis auf dessen U-förmige Ausbildung, prinzipiell beliebig ausgebildet sein, wobei erfindungsgemäß als Schaltungsträger eine U-förmige Leiterplatte verwendet wird.

Auf dem Schaltungsträger ist auch die Ansteuer- und Auswerteschaltung gehalten, die zur Ansteuerung des Ultraschallsenders und zur Auswertung der Signale des Ultraschallempfängers ausgebildet ist.

Der erfindungsgemäße Ultraschallsensor zeichnet sich daher insbesondere dadurch aus, daß sowohl Ultraschallsender als auch Ultraschallempfänger auf demselben, damit also nur einem, Schaltungsträger gehalten sind, der gleichzeitig die elektrische Kontaktierung von Ultraschallsender und Ultraschallempfänger ermöglicht. Es ist daher nicht notwendig, Ultraschallsender und -empfänger separat in ein Gehäuse einzubauen, aufeinander ausrichten und dann noch zu kontaktieren. Die Herstellung des erfindungsgemäßen Ultraschallwandlers wird so erheblich vereinfacht

Die Baugruppe mit dem Schaltungsträger und darauf angeordnet dem Ultraschallsender, dem Ultraschallempfänger und auch der Ansteuer- und Auswerteschaltung kann einfach als Ganze gehandhabt werden. Insbesondere kann der U-förmige Schaltungsträger mit dem darauf gehaltenen Ultraschallsender und dem darauf gehaltenen Ultraschallempfänger in ein Sensorgehäuse des Ultraschallsensors eingebracht werden. Das Sensorgehäuse kann dabei ein- oder mehrteilig sein. Gemäß einer bevorzugten Ausführungsform kann es so ausgebildet sein, daß der Schaltungsträger in einer Richtung parallel zur Längsrichtung der Schenkelabschnitte, und parallel zur Ebene der Leiterplatte, in das Sensorgehäuse einschiebbar ist. Dies ermöglicht ein besonders robustes Sensorgehäuse. Gemäß einer anderen Ausführungsform kann ein Sensorgehäuse mit zwei Gehäuseteilen vorgesehen sein, das so ausgebildet ist, daß der Schaltungsträger in oder auf einem der Gehäuseteile befestigbar ist.

Da als Schaltungsträger eine Leiterplatte verwendet wird, sind der Ultraschallsender und -empfänger vorzugsweise so angeordnet und gehalten, daß deren Hauptabstrahl- bzw. Hauptempfangsrichtung mit einer durch die Leiterplatte gebildeten Ebene jeweils einen Winkel kleiner als 5° einschließt Bei dem Verfahren können der Ultraschallsender und der Ultraschallempfänger entsprechend ausgerichtet und mit der Leiterplatte verbunden werden. Unter der Hauptabstrahl- bzw. Hauptempfangsrichtung wird dabei diejenige Richtung relativ zu dem Ultraschallsender bzw. Ultraschallempfänger verstanden, in die die größte Ultraschallintensität abgegeben bzw. die Empfindlichkeit für ankommenden Ultraschall maximal ist Im Fall von mehreren Maxima wird aus den Richtungen, in denen die Maxima liegen ein Mittelwert gebildet. Diese Ausrichtung bedeutet eine besonders gute Ausrichtung von Ultraschallsender und -empfänger aufeinander.

Der Ultraschallsender und der Ultraschallempfänger können gleich oder unterschiedlich ausgebildet und/oder mit dem Schaltungsträger verbunden sein. Gemäß einer ersten bevorzugten Alternative können der Ultraschallsender und/oder der Ultraschallempfänger Anschlußstifte zur elektrischen und vorzugsweise auch mechanischen Verbindung mit dem Schaltungsträger besitzen. So können die Anschlußstifte mit entsprechenden Abschnitten der Leiterbahnen verlötet sein; da als Schaltungsträger eine Leiterplatte verwendet wird, verlaufen die Anschlußstifte vorzugsweise mit ihrer Längsrichtung entlang der Leiterplatte. Die Anschlußstifte können aber auch in entsprechend gestaltete, mit den Leiterbahnen elektrisch verbundene Kontaktmuffen auf oder in dem Schaltungsträger gesteckt sein. In beiden Fällen ergibt sich durch die beiden Anschlußstifte eine verwindungssteife und elektrisch gut leitfähige Verbindung, die eine stabile Ausrichtung und sichere elektrisch Verbindung erlaubt

Gemäß einer zweiten bevorzugten Alternative können der Ultraschallsender und/oder der Ultraschallsender auch ein Ultraschallwandlermodul aufweisen, das ein Montagemodul mit einem Modulgehäuse und einer Montagemodulleiterplatte mit darauf aufgebrachten Leiterbahnen und einen in dem Montagemodul gehaltenen Ultraschallwandler aufweisen. Wenigstens zwei der Montagemodulleiterbahnen des Montagemoduls sind dann mit Anschlußlitzen des Ultraschallwandlers elektrisch verbunden und weisen Kontaktflächen auf, die so ausgebildet sind, daß das Ultraschallwandlermodul zur Montage auf die den Schaltungsträger, auf dem sich zu den Kontaktflächen komplementäre, mit den Leiterbahnen elektrisch verbundene Kontaktflächen befinden, setzbar ist und die Kontaktflächen und die komplementären Kontaktflächen miteinander verlötbar sind. Dies erlaubt ebenfalls eine einfache und sicher Montage der Ultraschallwandlermodule auf dem Schaltungsträger. Ultraschallwandlermodule der genannten Art sind in der deutschen Patentanmeldung der Anmelderin mit der Nummer 102010026341 beschrieben.

Weiter ist es bevorzugt, daß wenigstens einer von Ultraschallsender und Ultraschallempfänger einen Gehäuseboden aufweist, der von einer bzw. der Hauptabstrahl- bzw. Hauptempfangsrichtung des Ultraschallsenders bzw. Ultraschallempfängers abgewandt ist, und der Gehäuseboden an dem Rand des Schaltungsträgers, also der Leiterplatte, anliegt Dies erleichtert nicht nur die Ausrichtung während der Montage auf bzw. an der Leiterplatte, sondern erhöht auch die Stabilität der Ausrichtung des Ultraschallsenders bzw. Ultraschallempfängers, wenn dieser an dem Schaltungsträger gehalten ist.

Alternativ oder kumulativ kann der Rand des Schaltungsträgers, also der Leiterplatte, eine Aufnahme für den Ultraschallsender bzw. -empfänger aufweisen, in der der Ultraschallsender bzw. Ultraschallempfänger angeordnet ist Dies erlaubt eine einfachere Ausrichtung des Ultraschallsenders bzw. Ultraschallempfängers bei der Montage. Die Aufnahme kann vorzugsweise durch eine Ausnehmung in dem Schaltungsträger, also der Leiterplatte gegeben sein, die eine Breite aufweist, die nur wenig größer als die entsprechende Breite desjenigen Abschnitts des Ultraschallsenders bzw. Ultraschallempfängers ist, der im fertigen Zustand des Ultraschallsensors im Bereich der Aufnahme angeordnet ist. Vorzugsweise ist ein Spalt zwischen dem Rand der Ausnehmung und dem Abschnitt kleiner als 2 mm, besonders bevorzugt kleiner als 1 mm.

Ein erfindungsgemäßer Ultraschallsensor braucht zwar nur einen Ultraschallsender und Ultraschallempfänger aufzuweisen. Vorzugsweise verfügt der Ultraschallsensor jedoch über wenigstens einen weiteren Ultraschallsender und einen weiteren Ultraschallempfänger, die beide so an den Schenkelabschnitten der Leiterplatte gehalten sind, so daß Ultraschall von dem weiteren Ultraschallsenders in den Erfassungsbereich abgebbar ist und aus dem Erfassungsbereich kommender Ultraschall des weiteren Ultraschallsenders von dem weiteren als Ultraschallempfänger empfangbar ist. Es ist also wenigstens eine weitere Ultraschallstrecke vorgesehen, die vorzugsweise parallel zu der oben genannten Ultraschallstrecke verläuft

Vorzugsweise sind dabei der weitere Ultraschallsender und der weitere Ultraschallempfänger ausgebildet bzw. angeordnet, wie dies zuvor für den Ultraschallsender und Ultraschallempfänger beschrieben wurde, wobei der Schaltungsträger entsprechend modifiziert ist Insbesondere können auf diesem weitere Leiterbahnen ausgebildet sein, die den weiteren Ultraschalisender und den weiteren Ultraschallempfänger mit der Ansteuer- und Auswerteschaltung elektrisch verbinden. Letztere kann den Ultraschallsender und den weiteren Ultraschallsender unabhängig voneinander oder gemeinsam ansteuern und/oder Signale des Ultraschallempfängers und des weiteren Ultraschallempfängers unabhängig voneinander oder gemeinsam auswerten.

Die Erfindung wird im Folgenden noch weiter beispielhaft an Hand der Zeichnungen erläutert. Es zeigen:
- Fig. 1: eine schematische Ansicht eines Abschnitts eines Banknotentransportpfades einer Banknotenbearbeitungsvorrichtung mit einem Ultraschallsensor,
- Fig. 2: eine schematische Ansicht auf eine Leiterplatte des Ultraschallsensors in Fig. 1 in einem Gehäuseteil des Ultraschallsensors in Fig. 1, auf der Ultraschallwandler und Bauelemente angeordnet sind,
- Fig. 3: eine schematische Ansicht der Leiterplatte in Fig. 2 parallel zur Fläche der Leiterplatte,
- Fig. 4: eine schematische Ansicht eines Ultraschallwandlermoduls des Ultraschallsensor in Fig. 1,
- Fig. 5: eine schematische perspektivische Ansicht eines Ultraschallwandlermoduls eines gegenüber dem Ultraschallsensor in Fig. 2 modifizierte Ultraschallsensors, und
- Fig. 6: eine schematische Seitenansicht des Ultraschallwandlermoduls in Fig. 5 nach Verbindung mit einer Leiterplatte des Ultraschallsensors.

Fig. 1 zeigt einen Abschnitt einer Transporteinrichtung 10 für Wertdokumente, die Teil einer nicht weiter gezeigten Wertdokumentbearbeitungsvorrichtung, im Beispiel einer Banknotenbearbeitungsvorrichtung, ist. Die Transporteinrichtung 10 ist dazu ausgebildet, ein Wertdokument in Form einer Banknote 12 entlang eines durch die Transporteinrichtung 10 gegebenen Transportpfades 14 zu transportieren. Hierzu kann sie, in Fig. 1 nur symbolisch angedeutet, über von einem nicht gezeigten Motor angetriebene Elemente wie beispielsweise Transportrollen oder -riemen verfügen, die das Wertdokument bewegen und/oder führen.

An dem Abschnitt der Transporteinrichtung 10 ist ein Ultraschallsensor 16 angeordnet, der dazu ausgebildet ist, Wertdokumenten, im Beispiel also Banknoten, zu erfassen, die entlang des Transportpfades 14 in Transportrichtung T transportiert werden.

Der Ultraschallsensor 16 verfügt über einen Sendeabschnitt 18 zur Abgabe von Ultraschall in einen Erfassungsbereich 20 und einen Empfangsabschnitt 22, der von dem Sendeabschnitt 18 abgegebenen, aus dem Erfassungsbereich 20 kommenden Ultraschall erfaßt. Der Ultraschallsensor 16 ist so angeordnet, daß der Transportpfad 14 durch den Erfassungsbereich 20 führt, so daß entlang des Transportpfades 14 transportierte Wertdokumente durch den Ultraschallsensor 16 erfaßt werden können. Tritt ein Wertdokument in den Erfassungsbereich 20 ein, schwächt es den von dem Sendeabschnitt 18 auf den Empfangsabschnitt 22 abgegebenen Ultraschall auf seinem Weg zu dem Empfangsabschnitt 22. Durch Auswertung der Empfangssignale in dem Erfassungsabschnitt 22 oder von dem Erfassungsabschnitt 22, die eine Eigenschaft des empfangenen Ultraschalls, beispielsweise dessen Intensität, darstellen, kann daher auf das Vorhandensein des Wertdokuments und/oder dessen Ultraschalleigenschaften geschlossen werden.

Der Ultraschallsensor 16 wird nun anhand der Figuren 1 bis 3 genauer beschrieben.

Der Ultraschallsensor 16 besitzt ein U-förmiges Gehäuse 24, das aus zwei Hälften 26 und 26' besteht, die mittels einer nicht gezeigten Schnappverbindung miteinander verbindbar bzw. verbunden sind.

Der Ultraschallsensor 16 verfügt in dem Gehäuse 24 über einen U-förmigen Schaltungsträger, nämlich eine U-förmige Leiterplatte 28, die in Fig. 2 zur besseren Erkennbarkeit schraffiert gezeichnet ist. Auf der Leiterplatte 28 sind zwei Ultraschallsender 30 und 30', zwei Ultraschallempfänger 32 und 32' eine Ansteuer- und Auswerteschaltung 34 sowie, in Fig. 2 der Übersichtlichkeit halber nur teilweise gezeigt, auf der Ober- und/oder Unterseite der Leiterplatte 28 ausgebildete Leiterbahnen 36 zur Verbindung der Ultraschallsender 30, 30' und der Ultraschallempfänger 32 und 32' mit der Ansteuer- und Auswerteschaltung 34 ausgebildet. Weiter ist auf der Leiterplatte ein Steckverbinder 38 gehalten, der mittels auf der Leiterplatte 28 aufgebrachter Leiterbahnabschnitte, die ebenfalls in Fig. 2 nur teilweise gezeigt sind, mit der Ansteuer- und Auswerteschaltung 34 verbunden ist.

Die U-förmige Leiterplatte 28 ist einstückig ausgebildet und besitzt zwei Schenkelabschnitte 40 und 40', die durch einen Verbindungsabschnitt 42 miteinander verbunden sind.

Am inneren Rand der Schenkel 40 und 40' sind sich gegenüberliegend Aufnahmen 44 in Form von Aussparungen ausgebildet, deren Ränder parallel verlaufen.

Die Aufnahmen 44 und in diesen die Ultraschallsender 30 und 30' sowie Ultraschallempfänger 32 und 32' sind so angeordnet, daß der Ultraschallsender 30 und der Ultraschallempfänger 32 einerseits und der Ultraschallsender 30' und der Ultraschallempfänger jeweils eine Ultraschallstrecke S bzw. S' bilden. Das bedeutet, daß der jeweilige Ultraschallsender und der jeweilige Ultraschallempfänger so ausgerichtet sind, daß von dem Ultraschallsender abgestrahlter Ultraschall durch den Erfassungsbereich zu dem Ultraschallempfänger abgegeben wird. Die Ultraschallsender 30 und 30' sind dabei an dem Schenkelabschnitt 40 und die Ultraschallempfänger 32 und 32' an dem gegenüberliegenden Schenkabschnitt 40' gehalten.

Die Ultraschallsender 30 und 30' und die Ultraschallempfänger 32 und 32' sind im vorliegenden Ausführungsbeispiel gleich ausgebildet, und umfassen schematisch, aber vergrößert in Fig. 4 gezeigte Ultraschallwandlermodule 46, die einen in den Figuren nicht gezeigten Ultraschallwandler umfassen, der in einem Modulgehäuse 48 angeordnet und über Litzen mit zum elektrischen Anschluß dienenden starren bzw. verglichen mit einer Litze nur schwer biegbaren Anschlußstiften 50 verbunden ist, die aus dem Modulgehäuse 48 hervorstehen. Die Anschlußstifte 50 sind spielfrei in dem Modulgehäuse 48 gehalten und ragen aus einem im Beispiel ebenen Gehäuseboden 52 heraus.

Die Ultraschallwandlermodule 46 sind so ausgebildet, daß deren Hauptabstrahlrichtung H bzw. Hauptempfangsrichtung H (Richtung der höchsten Empfindlichkeit für Ultraschall) wenigstens näherungsweise senkrecht zu dem Gehäuseboden 52 des Modulgehäuses ausgerichtet sind, d. h. diese Richtungen schließen mit einer Normalen auf den Gehäuseboden 52, wenn dieser wie in diesem Beispiel eben ist, einen Winkel kleiner als 5°, vorzugsweise kleiner als 3°, ein. Der Gehäuseboden 52 ist also insbesondere von der Hauptabstrahlrichtung bzw. Hauptempfangsrichtung abgewandt.

Weiter sind die Anschlußstifte 50 in diesem Ausführungsbeispiel so in dem Ultraschallwandlermodul 46 gehalten, daß sie wenigstens näherungsweise, vorzugsweise mit einer Abweichung von weniger als 1 mm, auf einem Durchmesser des kreisförmigen Gehäusebodens 52 den Gehäuseboden 52 durchstoßen.

Weiter sind in diesem Ausführungsbeispiel die Richtungen H näherungsweise parallel zu der Längsrichtung der Anschlußstifte 50. Die Anschlußstifte 50 sind mit entsprechenden elektrisch leitenden und mit den Leiterbahnen 36 verbundenen Kontaktflächen verlötet, was in Fig. 2 durch die Linien 54 schematisch veranschaulicht ist. Die Anschlußstifte verlaufen dabei mit ihrer Längsrichtung parallel zu der Leiterplatte 28 bzw. liegen, bis auf durch die Lötverbindung bedingte Abweichungen auf dieser auf.

Bedingt durch die Anordnung der Anschlußstifte 50 relativ zu dem Gehäuseboden 52 verlaufen die Ultraschallstrecken zwischen den Schenkelabschnitten 40 und 40' der Leiterplatte 28.

Darüber hinaus sind die Ultraschallwandlermodule 46 so in den Aufnahmen 44 angeordnet, daß der Abstand zwischen dem jeweiligen Gehäuseboden 52 und dem Rand der Leiterplatte 28 kleiner als 1 mm, vorzugsweise kleiner 0,5 mm ist. Ganz besonders bevorzugt liegt der Gehäuseboden 52 an dem Rand der Leiterplatte 28 an.

Die Ultraschallwandlermodule 46 und in diesem Ausführungsbeispiel insbesondere die Anschlußstifte 50 sind so auf der Leiterplatte 28 angeordnet, daß deren Hauptabstrahlrichtungen H, H' mit einer durch die Leiterplatte 28 gebildete Ebene jeweils einen Winkel kleiner als 5° einschließt.

Die Breite der Aufnahmen 44 und der Durchmesser der Ultraschallwandlermodule 46 bzw. deren Modulgehäuse sind so aufeinander abgestimmt, daß der Abstand zwischen dessen Gehäusemantel 56 und der seitlichen Begrenzung 58 der Aufnahme 44 kleiner als 2 mm, vorzugsweise kleiner als 1 mm ist. Dies erlaubt eine einfache und genaue Montage der Ultraschallwandlermodule beugt gleichzeitig einem Bruch der Lötverbindung durch eine Bewegung parallel zur Längsachse der Schenkelabschnitte 40 bzw. 40' vor.

Auf diese Weise erfüllen die Anschlußstifte zwei verschiedene Funktionen. Zum einen dienen sie zum elektrischen Anschluß der Ultraschallwandlermodule an die Ansteuer- und Auswerteschaltung 34. Zum anderen dienen sie als mechanische Befestigung für die Ultraschallwandlermodule 46 an der Leiterplatte 28 und damit insbesondere auch zur Ausrichtung der Ultraschallwandlermodule 46 aufeinander als Sender und Empfänger, so daß die bereits genannten Ultraschallstrecken gebildet werden, die quer durch den Erfassungsbereich 20 verlaufen.

Die Ansteuer- und Auswerteschaltung 34 dient zur Ansteuerung der Ultraschallsender 30 und 30' und zur Erfassung und Auswertung von Signalen des Ultraschallempfänger 32 und 32'. Sie ist in den Figuren der Übersichtlichkeit halber nicht vollständig gezeigt Die Ansteuer- und Auswerteschaltung 34 umfaßt einen mit dem Steckverbinder 38 über Leiterbahnen auf der Leiterplatte 28 verbundenen, auf der Leiterplatte 28 gehaltenen Ansteuerabschnitt 60, der ebenfalls über Leiterbahnen auf der Leiterplatte 28 über die Lötstellen 54 mit den Anschlussstiften der Ultraschallsender 30 und 30' elektrisch verbunden ist und zur Ansteuerung der Ultraschallsender 30 und 30' dient. Die Leiterbahnen zwischen Steckverbinder 38 und Ansteuerabschnitt 60 verlaufen teilweise auf der in Fig. 2 nicht sichtbaren Seite der Leiterplatte 28 und sind daher in dieser Figur nur gestrichelt gezeichnet.

Die Ansteuer- und Auswerteschaltung 34 verfügt weiter über einen Auswerteabschnitt 62, der über Leiterbahnen auf der Leiterplatte 28 mit dem Steckverbinder 38 verbunden ist, um einen Zugriff auf die Signale zu erlauben. Der Auswerteabschnitt 62 weist insbesondere zwei Empfangsschaltungen 64 bzw. 64' auf, die über Leiterbahnen auf der Leiterplatte 28 mit den über die Lötstellen 54 mit den Anschlussstiften der Ultraschallempfänger 32 bzw. 32' verbunden und auf der Leiterplatte 28 gehalten sind.

Die Gehäusehälften 26 und 26' des Gehäuses 24 sind so ausgebildet, daß das Gehäuse 24 im Bereich der Ultraschallwandlermodule 46 Öffnungen 66 mit sich daran anschließenden, ins Gehäuseinnere weisenden, zylinderförmigen Wandabschnitten 68 besitzt, in denen Abschnitte der Ultraschallwandlermodule angeordnet sind. Zur Vermeidung von Staubeintritt einerseits und zur ungestörten Abgabe von Ultraschall bzw. zum ungestörten Empfang von Ultraschall andererseits weisen die Öffnungen 66 und die zylinderförmigen Wandabschnitte 68 einen geringfügig größeren Durchmesser auf als die Ultraschallwandlermodule 46.

Die Herstellung eines solchen Ultraschallsensors kann sehr einfach erfolgen. Zuerst wird die Leiterplatte 28 mit den Leiterbahnen 36 hergestellt. Mit dieser werden dann die Ansteuer- und Auswerteschaltung 34, der Steckverbinder 38 und die Ultraschallsender 30, 30' bzw. -empfänger 32, 32' durch Lötverbindungen verbunden. Dabei werden die Ultraschallsender 30, 30' bzw. - empfänger 32, 32' aufeinander ausgerichtet.

In diesem Zustand kann, falls gewünscht, bereits ein Test des Ultraschallsensors ohne Gehäuse durchgeführt werden.

Zum Schluß wird die Leiterplatte 28 mit den darauf gelöteten Komponenten nur noch in eine Gehäusehälfte, beispielsweise die Gehäusehälften 26, gelegt, und mit dieser, beispielsweise mittels durch Befestigungslöcher 70 in der Leiterplatte 28 geführter, und in Befestigungselemente in der Gehäusehälfte geschraubter Schrauben, verbunden.

Ein zweites Ausführungsbeispiel in den Fig. 5 und 6 unterscheidet sich von dem ersten Ausführungsbeispiel nur dadurch, daß Ultraschallwandlermodule 72 verwendet werden, die auf die entsprechende gegenüber der Leiterplatte 28 modifizierte Leiterplatte 73 gesetzt und auf dieser verlötet werden. Solche Ultraschallwandlermodule sind in der deutschen Patentanmeldung mit der Anmeldenummer 102010026341 der Anmelderin beschrieben.

Hierzu ist die Leiterplatte 73 gegenüber der Leiterplatte 28 nur insoweit geändert, als sie eine Montage der Ultraschallwandlermodule auf der Leiterplatte 73 erlaubt. Für sich entsprechende Teile werden daher dieselben Bezugszeichen verwendet und die Erläuterungen dazu gelten hier entsprechend.

Die Ultraschallwandlermodule 72 sind gleich ausgebildet, so daß es genügt, nur eines genauer zu beschreiben. Es umfaßt ein Montagemodul 74 mit einem Modulgehäuse 76 und einer Montagemodulleiterplatte 78 mit darauf aufgebrachten Leiterbahnen 80 und einen in dem Montagemodul 74, hier dem Modulgehäuse 76, gehaltenen Ultraschallwandler 82. Wenigstens zwei der Montagemodulleiterbahnen des Montagemoduls 74, hier der Montagemodulleiterplatte 78, sind mit Anschlußlitzen 84 des Ultraschallwandlers 82 elektrisch verbunden und weisen Kontaktflächen 86 auf, die so ausgebildet sind, daß das Ultraschallwandlermodul zur Montage auf die Leiterplatte 73, auf der sich zu den Kontaktflächen 86 komplementäre Kontaktflächen befinden, setzbar ist und die Kontaktflächen und die komplementären Kontaktflächen miteinander verlötbar sind.

Die Ultraschallwandler 82 sind so in Aufnahmen 88 in dem Modulgehäuse 76 gehalten, daß sie mit ihrer Hauptabstrahl- bzw. -empfangsrichtung H parallel zu der Ebene der Montagemodulleiterplatte 78 ausgerichtet sind. Nach der Montage der Ultraschallwandlermodule auf der Leiterplatte 73 sind diese Hauptabstrahl- bzw. -empfangsrichtungen H dann parallel zu Ebene der Leiterplatte 73 ausgerichtet. Die Ausrichtung der Ultraschallwandlermodule aufeinander erfolgt analog zu dem ersten Ausführungsbeispiel. Sie kann dadurch erleichtert werden, daß das Montagemodul die U-förmige Leiterplatte zueinander komplementäre Ausrichtelemente, beispielsweise Stifte und Löcher aufweist, die mittels derer das Ultraschallwandlermodul relativ zu der Leiterplatte ausgerichtet werden kann bzw. nach Montage ist.

## Patentansprüche

1. Ultraschallsensor zur Erfassung eines Wertdokuments (12), das durch einen Erfassungsbereich (20) des Ultraschallsensors transportiert wird, mit einem Ultraschallwandler als Ultraschallsender (30, 30'; 82) und einem Ultraschallwandler als Ultraschallempfänger (32, 32'; 82), die so angeordnet sind, daß Ultraschall von dem Ultraschallsender (30, 30'; 82) in den Erfassungsbereich (20) abgebbar ist und aus dem Erfassungsbereich (20) kommender Ultraschall des Ultraschallsenders (30, 30'; 82) von dem Ultraschallempfänger (32, 32'; 82) empfangbar ist, mit einer Ansteuer- und Auswerteschaltung (34) zur Ansteuerung des Ultraschallsenders (30, 30'; 82) und zur Erfassung und Auswertung von Signalen des Ultraschallempfängers (32, 32'; 82),
**gekennzeichnet durch** einen Schaltungsträger (28; 73), an dem die Ansteuer- und Auswerteschaltung, der Ultraschallsender (30, 30'; 82) und der Ultraschallempfänger (32, 32'; 82) sowie die Ansteuer- und Auswerteschaltung (34) mit dem Ultraschallsender (30, 30'; 82) und dem Ultraschallempfänger (32, 32'; 82) elektrisch verbindende Leiterbahnen (36; 80) gehalten sind, wobei der Schaltungsträger (28; 73) U-förmig ausgebildet ist und zwei miteinander verbundene Schenkelabschnitte (40, 40') aufweist,
wobei der Schaltungsträger (28; 73) eine Leiterplatte ist und der Ultraschallsender (30, 30'; 82) an einem der zwei Schenkelabschnitte (40, 40') und der Ultraschallempfänger (32, 32'; 82) an dem anderen der zwei Schenkelabschnitte (40, 40') gehalten ist.

2. Ultraschallsensor nach Anspruch 1, bei dem der Ultraschallsender (30, 30'; 82) und -empfänger (32, 32'; 82) so angeordnet sind, daß deren Hauptabstrahl- bzw. Hauptempfangsrichtung mit einer durch die Leiterplatte (28; 73) gebildeten Ebene jeweils einen Winkel kleiner als 5° einschließt.

3. Ultraschallsensor nach einem der vorhergehenden Ansprüche, bei dem der Ultraschallsender (30, 30') und/oder der Ultraschallempfänger (32, 32') Anschlußstifte (50) zur elektrischen Verbindung mit dem Schaltungsträger (28) besitzen.

4. Ultraschallsensor nach Anspruch 3, bei dem die Anschlußstifte (50) entlang der Leiterplatte (28) verlaufen.

5. Ultraschallsensor nach einem der vorhergehenden Ansprüche, bei dem wenigstens einer von Ultraschallsender (30, 30') und Ultraschallempfänger (32, 32') einen Gehäuseboden (52) aufweist, der von einer Hauptabstrahl- bzw. Hauptempfangsrichtung des Ultraschallsenders (30, 30') bzw. Ultraschallempfängers (32, 32') abgewandt ist, und der Gehäuseboden (52) an einem Rand des Schaltungsträgers (28) anliegt.

6. Ultraschallsensor nach einem der vorhergehenden Ansprüche, bei dem der Rand des Schaltungsträgers (28) eine Aufnahme (44) für den Ultraschallsender (30, 30') bzw. den Ultraschallempfänger (32, 32') aufweist, in der der Ultraschallsender (30, 30') bzw. Ultraschallempfänger (32, 32') angeordnet ist.

7. Ultraschallsensor nach einem der vorhergehenden Ansprüche, der wenigstens einen weiteren Ultraschallsender (30, 30'; 82) und einen weiteren Ultraschallempfänger (32, 32'; 82) aufweist, die beide so an den Schenkelabschnitten (40, 40') des Schaltungsträgers (28; 73) gehalten sind, so daß Ultraschall von dem weiteren Ultraschallsenders (30, 30'; 82) in den Erfassungsbereich (20) abgebbar ist und aus dem Erfassungsbereich (20) kommender Ultraschall des weiteren Ultraschallsenders (30, 30'; 82) von dem weiteren als Ultraschallempfänger (32, 32'; 82) empfangbar ist.

8. Ultraschallsensor nach Anspruch 6, bei dem der weitere Ultraschallsender (30, 30') und der weitere Ultraschallempfänger (32, 32') entsprechend den Ansprüchen 1 bis 6 ausgebildet bzw. angeordnet sind.

9. Verfahren zur Herstellung eines Ultraschallsensors (16) nach einem der vorhergehenden Ansprüche, bei dem
ein U-förmiger Schaltungsträger (28; 73), der eine Leiterplatte ist und der zwei miteinander verbundene Schenkelabschnitte (40, 40') und auf dem Schaltungsträger (28; 73) ausgebildeten Leiterbahnen aufweist, hergestellt wird, ein Ultraschallwandler als Ultraschallsender (30, 30'; 82) und ein Ultraschallwandler als Ultraschallempfänger (32, 32'; 82) unter Herstellung einer elektrischen Verbindung mit zum Anschluß der Ultraschallwandler vorgesehenen Leiterbahnen (36) mit dem U-förmigen Schaltungsträger (28; 73) so verbunden werden, daß der Ultraschallsender (30, 30'; 82) an einem der zwei Schenkelabschnitte (40, 40') und der Ultraschallempfänger (32, 32'; 82) an dem anderen der zwei Schenkelabschnitte (40, 40') gehalten ist und daß Ultraschall von dem Ultraschallsender (30, 30'; 82) in den Erfassungsbereich (20) abgebbar ist und aus dem Erfassungsbereich (20) kommender Ultraschall des Ultraschallsenders (30, 30'; 82) von dem Ultraschallempfänger (32, 32'; 82) empfangbar ist.

10. Verfahren nach Anspruch 9, bei dem der U-förmige Schaltungsträger (28; 73) mit dem darauf gehaltenen Ultraschallsender (30, 30'; 82) und dem darauf gehaltenen Ultraschallempfänger (32, 32'; 82) in ein Sensorgehäuse (24) des Ultraschallsensors (16) eingebracht wird.

## Claims

1. An ultrasonic sensor for capturing a value document (12) which is transported through a capture region (20) of the ultrasonic sensor, having an ultrasonic transducer as an ultrasound transmitter (30, 30'; 82) and an ultrasonic transducer as an ultrasound receiver (32, 32'; 82) which are so arranged that ultrasound is emittable by the ultrasound transmitter (30, 30'; 82) into the capture region (20) and the ultrasound transmitter's (30, 30'; 82) ultrasound coming from the capture region (20) is receivable by the ultrasound receiver (32, 32'; 82), having a control and evaluation circuit (34) for controlling the ultrasound transmitter (30, 30'; 82) and for capturing and evaluating signals of the ultrasound receiver (32, 32'; 82), **characterized by** a circuit carrier (28; 73) on which the control and evaluation circuit, the ultrasound transmitter (30, 30'; 82) and the ultrasound receiver (32, 32'; 82) as well as conducting paths (36; 80) electrically connecting the control and evaluation circuit (34) to the ultrasound transmitter (30, 30'; 82) and the ultrasound receiver (32, 32'; 82) are held, the circuit carrier (28; 73) being of U-shaped configuration and having two interconnected arm portions (40, 40'), the circuit carrier (28; 73) being a printed board and the ultrasound transmitter (30, 30'; 82) being held on one of the two arm portions (40, 40') and the ultrasound receiver (32, 32'; 82) on the other of the two arm portions (40, 40').

2. The ultrasonic sensor according to claim 1, wherein the ultrasound transmitter (30, 30'; 82) and ultrasound receiver (32, 32'; 82) are so arranged that their main emitting direction and main receiving direction respectively enclose an angle smaller than 5° with a plane formed by the printed board (28; 73).

3. The ultrasonic sensor according to any of the previous claims, wherein the ultrasound transmitter (30, 30') and/or the ultrasound receiver (32, 32') possesses connector pins (50) for electrical connection with the circuit carrier (28).

4. The ultrasonic sensor according to claim 3, wherein the connector pins (50) extend along the printed board (28).

5. The ultrasonic sensor according to any of the previous claims, wherein at least one of the ultrasound transmitter (30, 30') and the ultrasound receiver (32, 32') has a housing bottom (52) which faces away from a main emitting direction or main receiving direction of the ultrasound transmitter (30, 30') or ultrasound receiver (32, 32'), and the housing bottom (52) adjoins an edge of the circuit carrier (28).

6. The ultrasonic sensor according to any of the previous claims, wherein the edge of the circuit carrier (28) has a receiving means (44) for the ultrasonic transmitter (30, 30') or the ultrasound receiver (32, 32') in which the ultrasound transmitter (30, 30') or ultrasound receiver (32, 32') is arranged.

7. The ultrasonic sensor according to any of the previous claims, which has at least one further ultrasound transmitter (30, 30'; 82) and one further ultrasound receiver (32, 32'; 82) which are both so held on the arm portions (40, 40') of the circuit carrier (28; 73) that ultrasound is emittable by the further ultrasound transmitter (30, 30'; 82) into the capture region (20) and the further ultrasound transmitter's (30, 30'; 82) ultrasound coming from the capture region (20) is receivable by the further ultrasound receiver (32, 32'; 82).

8. The ultrasonic sensor according to claim 6, wherein the further ultrasound transmitter (30, 30') and the further ultrasound receiver (32, 32') are configured or arranged according to claims 1 to 6.

9. A method for manufacturing an ultrasonic sensor (16) according to any of the previous claims, wherein a U-shaped circuit carrier (28; 73) which is a printed board and which has two interconnected arm portions (40, 40') and conducting paths configured on the circuit carrier (28; 73) is manufactured, an ultrasonic transducer as an ultrasound transmitter (30, 30'; 82) and an ultrasonic transducer as an ultrasound receiver (32, 32'; 82) are so connected to the U-shaped circuit carrier (28; 73), while forming an electric connection with conducting paths (36) provided for connecting the ultrasonic transducers, that the ultrasound transmitter (30, 30'; 82) is held on one of the two arm portions (40, 40') and the ultrasound receiver (32, 32'; 82) on the other of the two arm portions (40, 40'), and that ultrasound is emittable by the ultrasound transmitter (30, 30'; 82) into the capture region (20) and the ultrasound transmitter's (30, 30'; 82) ultrasound coming from the capture region (20) is receivable by the ultrasound receiver (32, 32'; 82).

10. The method according to claim 9, wherein the U-shaped circuit carrier (28; 73) having the ultrasound transmitter (30, 30'; 82) held thereon and the ultrasound receiver (32, 32'; 82) held thereon are incorporated into a sensor housing (24) of the ultrasonic sensor (16).

## Revendications

1. Capteur ultrasonique destiné à la saisie d'un document de valeur (12) transporté à travers une zone de saisie (20) du capteur ultrasonique, comprenant
un transducteur ultrasonique comme émetteur ultrasonique (30, 30'; 82) et un transducteur ultrasonique comme récepteur ultrasonique (32, 32'; 82), lesquels sont agencés de telle façon que de l'ultrason peut être délivré par l'émetteur ultrasonique (30, 30'; 82) dans la zone de saisie (20) et que de l'ultrason, provenant de la zone de saisie (20), de l'émetteur ultrasonique (30, 30'; 82) peut être reçu par le récepteur ultrasonique (32, 32'; 82),
comprenant un circuit de commande et d'évaluation (34) pour la commande de l'émetteur ultrasonique (30, 30'; 82) et pour la saisie et l'évaluation de signaux du récepteur ultrasonique (32, 32'; 82),
**caractérisé par** un support de circuit (28; 73) auquel le circuit de commande et d'évaluation, l'émetteur ultrasonique (30, 30'; 82) et le récepteur ultrasonique (32, 32'; 82) ainsi que les pistes conductrices (36; 80) reliant électriquement le circuit de commande et d'évaluation (34) avec l'émetteur ultrasonique (30, 30'; 82) et le récepteur ultrasonique (32, 32'; 82) sont maintenus, cependant que le support de circuit (28; 73) est réalisé en forme de U et comporte deux portions de branches (40, 40') reliées entre elles,
cependant que le support de circuit (28; 73) est une plaque conductrice et que l'émetteur ultrasonique (30, 30'; 82) est maintenu à une des deux portions de branches (40, 40') et que le récepteur ultrasonique (32, 32'; 82) est maintenu à l'autre des deux portions de branches (40, 40').

2. Capteur ultrasonique selon la revendication 1, dans lequel l'émetteur (30, 30'; 82) et le récepteur (32, 32'; 82) ultrasoniques sont de telle façon que leur direction d'émission principale ou de réception principale délimite respectivement avec un plan formé par la plaque conductrice (28; 73) un angle inférieur à 5°.

3. Capteur ultrasonique selon une des revendications précédentes, dans lequel l'émetteur ultrasonique (30, 30') et/ou le récepteur ultrasonique (32, 32') possèdent des broches de connexion (50) pour la liaison électrique avec la plaque conductrice (28).

4. Capteur ultrasonique selon la revendication 3, dans lequel les broches de connexion (50) s'étendent le long de la plaque conductrice (28).

5. Capteur ultrasonique selon une des revendications précédentes, dans lequel au moins un des émetteurs ultrasoniques (30, 30') et récepteurs ultrasoniques (32, 32') comporte un fond de boîtier(52) qui est tourné à l'opposé d'une direction d'émission principale ou de réception principale de l'émetteur ultrasonique (30, 30') et/ou du récepteur ultrasonique (32, 32'), et que le fond de boîtier (52) est jointif avec le bord du support de circuit (28).

6. Capteur ultrasonique selon une des revendications précédentes, dans lequel le bord du support de circuit (28) comporte un logement (44) pour l'émetteur ultrasonique (30, 30') ou pour le récepteur ultrasonique (32, 32'), dans lequel l'émetteur ultrasonique (30, 30') ou le récepteur ultrasonique (32, 32') est agencé.

7. Capteur ultrasonique selon une des revendications précédentes, lequel comporte au moins un autre émetteur ultrasonique (30, 30'; 82) et un autre récepteur ultrasonique (32, 32'; 82) qui sont tous les deux maintenus de telle façon aux portions de branches (40, 40') du support de circuit (28; 73) que de l'ultrason peut être délivré par l'autre émetteur ultrasonique (30, 30'; 82) dans la zone de saisie (20) et que de l'ultrason, provenant de la zone de saisie (20), de l'autre émetteur ultrasonique (30, 30'; 82) peut être reçu par l'autre récepteur ultrasonique (32, 32'; 82).

8. Capteur ultrasonique selon la revendication 6, dans lequel l'autre émetteur ultrasonique (30, 30') et l'autre récepteur ultrasonique (32, 32') sont réalisés ou agencés conformément aux revendications de 1 à 6.

9. Procédé de fabrication d'un capteur ultrasonique (16) selon une des revendications précédentes, dans lequel
un support de circuit (28; 73) en forme de U qui est une plaque conductrice et qui comporte deux portions de branches (40, 40') reliées entre elles et des pistes conductrices réalisées sur le support de circuit (28; 73) est fabriqué,
un transducteur ultrasonique comme émetteur ultrasonique (30, 30'; 82) et un transducteur ultrasonique comme récepteur ultrasonique (32, 32'; 82) sont, en ayant recours à la fabrication d'une liaison électrique avec des pistes conductrices (36) prévues pour la connexion des transducteurs ultrasoniques, reliées de telle façon au support de circuit (28; 73) en forme de U que l'émetteur ultrasonique (30, 30'; 82) est maintenu à une des deux portions de branches (40, 40') et que le récepteur ultrasonique (32, 32'; 82) est maintenu à l'autre des deux portions de branches (40, 40'), et que de l'ultrason peut être délivré par l'émetteur ultrasonique (30, 30'; 82) dans la zone de saisie (20) et que de l'ultrason, provenant de la zone de saisie (20), de l'émetteur ultrasonique (30, 30'; 82) peut être reçu par le récepteur ultrasonique (32, 32'; 82).

10. Procédé selon la revendication 9, dans lequel le support de circuit (28; 73) en forme de U avec l'émetteur ultrasonique (30, 30'; 82) y étant maintenu et le récepteur ultrasonique (32, 32'; 82) y étant maintenu est incorporé dans un boîtier de capteur (24) du capteur ultrasonique (16).
